# FASCICULE DE BREVET EUROPEEN

(11) **EP 3 376 153 B1**
(45) Date de publication et mention de la délivrance du brevet: **02.10.2019**
(21) Numéro de dépôt: 18161621.0
(22) Date de dépôt: 13.03.2018
(51) Int. Cl.: F41H 5/26, F41H 5/18

(54) **DISPOSITIF DE PROTECTION BALISTIQUE POUR MOYEN D'OBSERVATION**
BALLISTISCHE SCHUTZVORRICHTUNG FÜR BEOBACHTUNGSMITTEL
BALLISTIC PROTECTION DEVICE FOR OBSERVATION MEANS

(30) Priorité: 16.03.2017 FR 1700281
(43) Date de publication de la demande: 19.09.2018
(73) Titulaire: NEXTER Systems, 42328 Roanne Cedex (FR)
(72) Inventeur: PELOUX, Aymeric, 18023 Bourges (FR)
(74) Mandataire: Cabinet Chaillot

(56) Documents cités:
- WO-A1-2014/108128
- DE-A1-102008 039 512
- FR-A1- 2 509 034
- RU-C1- 2 584 362

## Description

Le domaine technique de l'invention est celui des dispositifs de protection pour moyens d'observation.

Les véhicules de combat sont équipés de moyens d'observation périscopiques qui sont, de par la mission du véhicule, exposés à des tirs susceptibles de les détruire. Pour remédier à cela, il est connu de protéger les moyens d'observation par un blindage.

Comme le montre le brevet FR2509034, un moyen d'observation périscopique apte à pivoter en gisement sur 360 degrés peut comporter un capotage blindé qui le recouvre et qui est coaxial au moyen d'observation. Le capotage comporte une fenêtre située en regard d'une optique du moyen d'observation. Le capotage et le moyen d'observation sont mécaniquement couplés en gisement de manière à ce que, lorsque le moyen d'observation pivote en gisement, le capotage pivote également pour que la fenêtre soit toujours en regard de l'optique.

Cependant un tel dispositif de protection constitué par le capotage et sa fenêtre doivent comporter une ouverture de fenêtre de surface supérieure à la surface de l'optique afin de permettre des observations en élévation.

Plus le besoin d'observation en élévation est important, plus l'ouverture de la fenêtre doit être importante ce qui augmente la vulnérabilité balistique du dispositif, l'ouverture de la fenêtre étant une zone non protégée ce qui fait de cette ouverture une cible privilégiée pour des tireurs ennemis.

Le brevet RU2584362 décrit un dispositif de protection balistique comportant un premier et un second capot de révolution coaxiaux et comportant chacun une pluralité de rainures orientées dans des directions différentes pour chaque capot. Les rainures tournent en permanence dans des directions opposées pour fournir une protection balistique mais ne permettent pas d'offrir une fenêtre d'observation permanente pour une optique.

L'invention propose de résoudre ce problème de vulnérabilité en réduisant l'ouverture de la fenêtre au strict nécessaire, à savoir la surface de l'optique et ceci pour toutes positions en gisement ou en site de l'axe de l'optique.

Selon un mode de réalisation, l'invention permet également d'occulter l'ouverture de la fenêtre sans qu'il soit nécessaire de prévoir un volet ou une pièce dédiée uniquement à cette fonction.

L'invention porte sur un dispositif de protection balistique orientable autour d'un axe de gisement et destiné à recouvrir au moins un moyen d'observation périscopique pivotable autour du même axe de gisement, dispositif de protection caractérisé en ce qu'il comporte un premier et un second capot ayant chacun une forme de révolution, forme permettant de placer le premier capot sous le second pour pouvoir faire tourner chacun des capots l'un par rapport à l'autre autour de l'axe de gisement, le premier et le second capot étant entraînés en rotation respectivement par un premier et un second moyen d'entraînement, comportant chacun un capteur permettant de connaître la position en gisement de chacun des capots, le premier et le second capot comportant respectivement une première et une seconde rainures orientées obliquement par rapport à l'axe de gisement, les première et seconde rainures étant orientées dans des directions différentes de manière telle qu'une zone de superposition des rainures forme une fenêtre d'observation au travers des deux capots, fenêtre dont la position est asservie au moyen d'un dispositif de pilotage pour être placée en regard d'une optique du moyen d'observation, la position de la fenêtre sur le dispositif étant variable en fonction de la position angulaire des capots par rapport à l'axe de gisement.

Avantageusement, les capots ont une forme cylindrique et comportent leur rainure sur le flanc du cylindre permettant ainsi une variation de la position de la fenêtre d'observation tant en gisement qu'en site.

Avantageusement, la première et la seconde rainures sont inclinées de 45 degrés par rapport à l'axe de gisement.

Avantageusement, le dispositif de pilotage pourra faire tourner simultanément le premier capot et le second capot dans des directions opposées et tous les deux d'un même angle pour varier uniquement la position en site de la fenêtre.

Avantageusement, le dispositif de pilotage pourra faire tourner simultanément le premier capot et le second capot d'une même valeur angulaire dans la même direction pour varier uniquement la position en gisement de la fenêtre.

Avantageusement, le dispositif de pilotage pourra composer des variations angulaires de position du premier capot par rapport à la position angulaire du second capot et les positions absolues des deux capots par rapport à l'axe de gisement pour varier simultanément la position en site et en gisement de la fenêtre.

L'invention sera mieux comprise à la lecture de la description suivante, description faite en référence aux dessins en annexe, dessins dans lesquels :
La figure 1 représente une vue de trois quarts d'un véhicule de combat équipé d'un dispositif selon l'invention.
La figure 2 représente une vue éclatée d'un dispositif selon l'invention.
La figure 3 représente une vue de trois quarts d'un dispositif selon l'invention selon une première configuration.
La figure 4 représente une vue de trois quarts d'un dispositif selon l'invention selon une seconde configuration.
La figure 5 représente une vue de trois quarts d'un dispositif selon l'invention selon une troisième orientation.
La figure 6 représente une vue éclatée d'un dispositif selon un second mode de réalisation.
La figure 7 représente une vue de détail en coupe d'un dispositif selon l'invention.

Selon la figure 1, un véhicule blindé de combat 100 comporte sur son toit un moyen d'observation (moyen d'observation visible à la figure 2) protégé par un dispositif de protection balistique 1 qui est orientable en gisement autour d'un axe sensiblement vertical 2 qui est aussi l'axe de gisement du moyen d'observation 4.

Selon la figure 2, le dispositif de protection 1 comporte un premier capot 3 destiné à être placé sur le moyen d'observation 4, coaxialement à l'axe de gisement 2 de ce moyen d'observation 4. Un second capot 5 recouvre le premier capot 3 également coaxialement à l'axe de gisement 2. Le premier et le second capot 3 et 5 comportent des formes de révolution, en l'espèce des formes sensiblement cylindriques, afin de pouvoir tourner relativement l'un à l'autre.

Comme visible à la figure 7, chaque capot 3 et 5 comporte un moyen d'entraînement 11 comportant une couronne dentée 12 circulaire engrenant avec un pignon 14 d'un moteur 13 fixé au véhicule 100 afin de pouvoir faire tourner chaque capot 3 et 5 autour de l'axe de gisement 2. Chaque moteur 13 comporte un codeur (codeur non visible) permettant de connaitre la position en gisement de chacun des capots 3 et 5.

On notera que le premier et le second capot 3 et 5 comportent respectivement une première rainure 6 (pour le premier capot 3) et une seconde rainure 7 (pour le second capot 5) qui sont inclinées relativement à l'axe de gisement 2. La première rainure 6 est orientée selon un angle α par rapport à l'axe de gisement 2. La seconde rainure 7 est orientée d'un angle β par rapport à l'axe de gisement 2. L'angle α est différent de l'angle β d'inclinaison de la seconde rainure 7.

Selon un mode de réalisation préféré, la première rainure 6 est orientée d'un premier angle α de 45 degrés par rapport à l'axe 2 alors que la seconde rainure 7 est orientée d'un second angle β de - 45 degrés par rapport à cet axe 2.

Ainsi, la première et la seconde rainures 6 et 7 sont orthogonales l'une à l'autre.

Selon la figure 3, une fenêtre d'observation 8 ouverte est obtenue dans la zone de superposition des rainures 6 et 7. Par une commande appropriée des moyens d'entraînement de chaque capot, cette fenêtre d'observation 8 sera positionnée en regard d'une optique 9 du moyen d'observation 4 permettant ainsi à un opérateur (opérateur non représenté) d'observer l'environnement du véhicule (véhicule visible à la figure 1).

Selon la figure 4, la position en site et en gisement de la fenêtre 8 est asservie sur la position en gisement et sur l'inclinaison en site de l'optique 9 au moyen d'un dispositif de pilotage apte à suivre un processus de pilotage tel que : Pour faire varier la seule position en site de la fenêtre 8, sans modifier sa position en gisement, on fait tourner simultanément le premier capot 3 et le second capot 5 dans des directions opposées et tous les deux d'un même angle Φ. Dans ce cas, l'optique 9 du moyen d'observation 4 est orientée de façon classique pour modifier l'inclinaison en site de son axe de visée. L'optique 9 du moyen d'observation 4 ne pivote pas en gisement, seuls les capots 3 et 5 pivotent.

Selon la figure 5, pour faire varier la seule position en gisement de la fenêtre 8 sans modifier son positionnement en site, on fait tourner simultanément des capots 3 et 5 d'une même valeur angulaire Φ dans la même direction. Dans le même temps bien entendu, le moyen d'observation 4 pivotera en gisement de la même valeur d'angle Φ pour suivre la fenêtre 8 comme illustré à la figure 5.

Pour obtenir toutes les autres positions en site et en gisement de la fenêtre 8, on composera des variations angulaires de position du premier capot 3 par rapport à la position angulaire du second capot 5 et les positions absolues des deux capots par rapport à l'axe de gisement 2.

Le moyen d'observation 4 est d'une façon classique déjà doté de capteurs permettant de déterminer les positions en site S et en gisement G de l'axe de son optique 9. Comme décrit précédemment, on prévoira par ailleurs des capteurs par exemple des codeurs incrémentaux associés aux moteurs (non représentés) permettant de connaître les positions angulaires en gisement de chaque capot 3 et 5.

Il sera aisé d'utiliser dans un algorithme approprié les valeurs de consigne d'orientation en site S et gisement G de l'axe de l'optique 9 pour commander les positionnements relatifs en gisement des deux capots 3 et 5 (positions qui sont aussi mesurées par les capteurs appropriés) de façon à faire correspondre la fenêtre 8 avec la position de l'optique 9 à la fois en site et en gisement.

Un exemple de procédé permettant de modifier la position en gisement et en site de la fenêtre afin qu'elle reste en face de l'axe de l'optique 9 pourra se composer donc des étapes suivantes qui seront exécutées simultanément :
- acquérir en continu par les capteurs du moyen d'observation 4 la variation de position des angles de gisement G et de site S de l'axe de l'optique 9 ;
- simultanément, faire pivoter le premier capot 3 d'un angle Φ1 et faire pivoter le second capot 5 d'un angle Φ2.

Les angles Φ1 et Φ2 sont déterminés par un algorithme à partir des valeurs des angles de site S et de gisement G de l'axe de l'optique 9. Ces angles dépendent également des caractéristiques géométriques des rainures 6 et 7 des capots 3 et 5, en particulier de leurs inclinaisons α et β par rapport à l'axe de gisement 2.

Concrètement par rapport à une position initiale qui est une position médiane et dans laquelle les capots sont positionnés avec la fenêtre 8 en regard de la ligne de visée de l'optique 9 positionnée à l'horizontale (figure 3), le premier capot pivotera d'un angle Φ1 qui sera égal à l'angle de gisement G souhaité -δ (Φ1=G-δ) et le deuxième capot pivotera d'un angle Φ2 qui sera égal à G+δ, l'écart 2δ entre Φ1 et Φ2 correspond à l'angle permettant de donner, pour la géométrie de capot considérée, l'angle de site S souhaité pour le positionnement du centre de la fenêtre d'observation 8.

Il existe en effet, pour chaque forme et inclinaison des rainures 6 et 7, une valeur δ1 pour laquelle le positionnement des capots place la fenêtre 8 à sa position la plus haute (site maximal).

Inversement il existe aussi une valeur δ2 pour laquelle le positionnement des capots place la fenêtre 8 à sa position la plus basse (site minimal). Et chaque valeur intermédiaire entre δ1 et δ2 peut être associée à un angle de site particulier.

Les corrélations entre les valeurs de δ et celles de l'angle de site S pour la ligne de visée sont donc mise en place dans une mémoire (par exemple sous la forme d'un etable) et permettent à un calculateur de commande du positionnement des capots, pour une consigne de site S donnée, de savoir quelle valeur de δ il doit donner à l'écart entre Φ1, Φ2 et la consigne de gisement G.

Il est bien entendu que les angles Φ1 et Φ2 tiendront également compte de l'écart entre la position initiale des capots et la position médiane décrite précédemment.

Il est ainsi aisé pour l'Homme du Métier de déterminer une loi de commande permettant d'avoir un déplacement de la fenêtre 8 correspondant au déplacement de l'optique 9 afin de maintenir la fenêtre 8 en face de l'optique en mettant en oeuvre les moyens 11 d'entraînement des capots.

On notera que la zone dépourvue de protection balistique est très réduite puisque se limitant à une fenêtre 8 située en permanence en regard de l'optique 9 durant les phases d'observation. Dans le cas de figure représenté, afin de réduire la zone dépourvue de protection au maximum, la largeur de chaque rainure 6 et 7 est sensiblement équivalente à la diagonale de l'optique 9.

Grâce à l'invention, il est également possible de protéger totalement l'optique 9 en faisant disparaître la fenêtre 8. Pour cela, il suffit de faire tourner le premier capot 3 relativement au second capot 5 d'un angle tel que les rainures 6 et 7 ne présentent pas de zone de superposition.

## Revendications

1. Dispositif de protection balistique (1) orientable autour d'un axe de gisement (2) et destiné à recouvrir au moins un moyen d'observation (4) périscopique pivotable autour du même axe de gisement (2), dispositif de protection (1) ***caractérisé en ce qu'il*** comporte un premier et un second capot (3,5) ayant chacun une forme de révolution, forme permettant de placer le premier capot (3) sous le second (5) pour pouvoir faire tourner chacun des capots (3,5) l'un par rapport à l'autre autour de l'axe de gisement (2), le premier (3) et le second (5) capots étant entraînés en rotation respectivement par un premier et un second moyen (11) d'entraînement, comportant chacun un capteur permettant de connaître la position en gisement de chacun des capots, le premier et le second capot (3,5) comportant respectivement une première et une seconde (6,7) rainures orientées obliquement par rapport à l'axe de gisement (2), les première et seconde rainures (6,7) étant orientées dans des directions différentes de manière telle qu'une zone de superposition des rainures forme une fenêtre (8) d'observation au travers des deux capots (3,5), fenêtre (8) dont la position est asservie au moyen d'un dispositif de pilotage pour être placée en regard d'une optique (9) du moyen d'observation (4), la position de la fenêtre (8) sur le dispositif (1) étant variable en fonction de la position angulaire des capots par rapport à l'axe de gisement (2).

2. Dispositif de protection (1) selon la revendication 1, **caractérisé en ce que** les capots (3,5) ont une forme cylindrique et comportent leur rainure (6,7) sur le flanc du cylindre permettant ainsi une variation de la position de la fenêtre d'observation (8) tant en gisement qu'en site.

3. Dispositif de protection (1) selon une des revendications précédentes, **caractérisé en ce que** la première et la seconde rainures (6,7) sont inclinées de 45 degrés par rapport à l'axe de gisement (2).

4. Dispositif de protection balistique selon l'une des revendications 1 à 3, **caractérisé en ce que** le dispositif de pilotage fait tourner simultanément le premier capot (3) et le second capot (5) dans des directions opposées et tous les deux d'un même angle pour varier uniquement la position en site de la fenêtre (8).

5. Dispositif de protection balistique selon l'une des revendications 1 à 3, **caractérisé en ce que** le dispositif de pilotage fait tourner simultanément le premier capot (3) et le second capot (5) d'une même valeur angulaire dans la même direction pour varier uniquement la position en gisement de la fenêtre (8).

6. Dispositif de protection balistique selon l'une des revendications 1 à 3, **caractérisé en ce que** le dispositif de pilotage compose des variations angulaires de position du premier capot (3) par rapport à la position angulaire du second capot (5) et les positions absolues des deux capots par rapport à l'axe de gisement (2) pour varier simultanément la position en site et en gisement de la fenêtre (8).

## Patentansprüche

1. Ballistische Schutzvorrichtung (1), die um eine Azimutachse (2) ausrichtbar ist und bestimmt ist, mindestens ein periskopisches Beobachtungsmittel (4) abzudecken, das um dieselbe Azimutachse (2) schwenkbar ist, wobei die Schutzvorrichtung (1) **dadurch gekennzeichnet ist, dass** sie eine erste und eine zweite Abdeckung (3, 5) aufweist, die jede eine Rotationsform haben, eine Form, die es erlaubt, die erste Abdeckung (3) unter der zweiten (5) zu platzieren, damit jede der Abdeckungen (3, 5) im Verhältnis zueinander um die Azimutachse (2) drehbar ist, wobei die erste (3) und die zweite (5) Abdeckung jeweils von einem ersten und einem zweiten Antriebsmittel (11) rotierend angetrieben werden, aufweisend jeweils einen Sensor, der erlaubt, die Azimutposition jeder der Abdeckungen zu kennen, wobei die erste und die zweite Abdeckung (3, 5) jeweils eine erste und eine zweite (6, 7) Rille aufweisen, die in Bezug auf die Azimutachse (2) schräg ausgerichtet sind, wobei die erste und zweite Rille (6, 7) in unterschiedlichen Richtungen ausgerichtet sind, so dass eine Überlappungszone der Rille ein Beobachtungsfenster (8) durch die zwei Abdeckungen (3, 5) bildet, ein Fenster (8), dessen Position mittels einer Steuervorrichtung eingerichtet wird, um gegenüber einer Optik (9) des Beobachtungsmittels (4) positioniert zu sein, wobei die Position des Fensters (8) auf der Vorrichtung (1) in Abhängigkeit von der Winkelposition der Abdeckungen in Bezug auf die Azimutachse (2) variabel ist.

2. Schutzvorrichtung (1) nach Anspruch 1, **dadurch gekennzeichnet, dass** die Abdeckungen (3, 5) eine zylindrische Form haben und ihre Rille (6, 7) auf der Flanke des Zylinders aufweisen, wodurch eine Variation der Position des Beobachtungsfensters (8) sowohl in Azimut als auch in Elevation ermöglicht wird.

3. Schutzvorrichtung (1) nach einem der vorangehenden Ansprüche, **dadurch gekennzeichnet, dass** die erste und die zweite Rille (6, 7) um 45 Grad in Bezug auf die Azimutachse (2) geneigt sind.

4. Ballistische Schutzvorrichtung nach einem der Ansprüche 1 bis 3, **dadurch gekennzeichnet, dass** die Steuervorrichtung die erste Abdeckung (3) und die zweite Abdeckung (5) gleichzeitig in entgegengesetzten Richtungen in Drehung versetzt und alle beide in einem selben Winkel, um nur die Elevationsposition des Fensters (8) zu variieren.

5. Ballistische Schutzvorrichtung nach einem der Ansprüche 1 bis 3, **dadurch gekennzeichnet, dass** die Steuervorrichtung die erste Abdeckung (3) und die zweite Abdeckung (5) gleichzeitig um einen selben Winkelwert in derselben Richtung in Drehung versetzt, um nur die Azimutposition des Fensters (8) zu variieren.

6. Ballistische Schutzvorrichtung nach einem der Ansprüche 1 bis 3, **dadurch gekennzeichnet, dass** die Steuervorrichtung Positions-Winkelvariationen der ersten Abdeckung (3) in Bezug auf die Winkelposition der zweiten Abdeckung (5) und die absoluten Positionen der zwei Abdeckungen in Bezug auf die Azimutachse (2) kombiniert, um gleichzeitig die Elevations- und Azimutposition des Fensters (8) zu variieren.

## Claims

1. A ballistic protection device (1) steerable around an azimuth axis (2) and intended to cover at least one periscopic observation means (4) which can pivot around the same azimuth axis (2), the protection device (1) being **characterised in that** it comprises first and second covers (3, 5) each having a shape of revolution, the shape allowing to arrange the first cover (3) under the second cover (5) so as to be able to rotate each of the covers (3, 5) with respect to one another around the azimuth axis (2), the first (3) and second (5) covers being rotationally driven by first and second driving means (11), respectively, each comprising a sensor allowing to determine the position in azimuth of each of the covers, the first and second covers (3, 5) comprising a first and a second groove (6, 7), respectively, that are obliquely oriented with respect to the azimuth axis (2), the first and second grooves (6, 7) being oriented in different directions such that a grooves-overlapping area forms an observation window (8) through both covers (3, 5), the position of the window (8) being controlled by means of a control device in order to be located in front of an optics (9) of the observation means (4), the position of the window (8) on the device (1) being variable according to the angular position of the covers with respect to the azimuth axis (2).

2. The protection device (1) according to claim 1, **characterised in that** the covers (3, 5) have a cylindrical shape and have their groove (6, 7) on the side of the cylinder, thereby allowing a variation in the position of the viewing window (8) in azimuth and in elevation.

3. The protection device (1) according to one of the preceding claims, **characterised in that** the first and second grooves (6, 7) are tilted by 45 degrees with respect to the azimuth axis (2).

4. The protection device (1) according to one of claims 1-3, **characterised in that** the control device simultaneously rotates the first cover (3) and the second cover (5) in opposed directions and both by a same angle in order to vary only the elevation position of the window (8) .

5. The protection device (1) according to one of claims 1-3, **characterised in that** the control device simultaneously rotates the first cover (3) and the second cover (5) by a same angular value in the same direction in order to vary only the position in azimuth of the window (8) .

6. The protection device (1) according to one of claims 1-3, **characterised in that** the control device devises angular variations in position of the first cover (3) with respect to the angular position of the second cover (5) and the absolute positions of both covers with respect to the azimuth axis (2) in order to simultaneously vary the position in azimuth and in elevation of the window (8) .
